# EUROPÄISCHE PATENTSCHRIFT

(11) **EP 2 828 874 B1**
(45) Veröffentlichungstag und Bekanntmachung des Hinweises auf die Patenterteilung: **12.04.2017**
(21) Anmeldenummer: 13706921.7
(22) Anmeldetag: 15.02.2013
(51) Int. Cl.: H01H 33/56, H01H 9/16

(54) **VERFAHREN ZUR PRÜFUNG EINES GASISOLIERTEN ELEKTRISCHEN HOCHSPANNUNGSBETRIEBSMITTELS, INSBESONDERE ZUR PRÜFUNG EINES SF6-GEFÜLLTEN HOCHSPANNUNGS-LEISTUNGSSCHALTERS SOWIE SCHALTUNGSANORDNUNG UMFASSEND WENIGSTENS EIN ELEKTRISCHES HOCHSPANNUNGSBETRIEBMITTEL MIT EINER ISOLIERGASFÜLLUNG**
METHOD FOR TESTING GAS-INSULATED ELECTRICAL HIGH-VOLTAGE EQUIPMENT, PARTICULARLY FOR TESTING AN SF6-FILLED HIGH-VOLTAGE CIRCUIT BREAKER, AND CIRCUIT ARRANGEMENT COMPRISING AT LEAST ONE ELECTRICAL HIGH-VOLTAGE DEVICE WITH AN INSULATING GAS FILLING
PROCÉDÉ DE CONTRÔLE D'UN APPAREIL ÉLECTRIQUE HAUTE TENSION À COUPURE DANS UN GAZ ISOLANT, EN PARTICULIER UN DISJONCTEUR HAUTE TENSION À COUPURE DANS LE SF6, ET CIRCUIT COMPRENANT AU MOINS UN APPAREIL ÉLECTRIQUE HAUTE TENSION À COUPURE DANS UN GAZ ISOLANT

(30) Priorität: 20.03.2012 DE 102012005463
(43) Veröffentlichungstag der Anmeldung: 28.01.2015
(73) Patentinhaber: RWE Deutschland AG, 45128 Essen (DE)
(72) Erfinder: BEUTING, Jürgen, 46499 Hamminkeln (DE); BUCKSTEEG, Tim, 46487 Wesel (DE); ZURMÜHLEN, Jens, 46485 Wesel (DE)
(74) Vertreter: Kierdorf Ritschel Richly
(86) Internationale Anmeldenummer: PCT/EP2013/000442
(87) Internationale Veröffentlichungsnummer: WO 2013/139421

(56) Entgegenhaltungen:
- EP-A1- 0 637 114
- WO-A1-97/28589
- DE-A1-102005 047 740
- US-A1- 2007 027 640

## Beschreibung

Die Erfindung betrifft ein Verfahren zur Prüfung eines gasisolierten elektrischen Hochspannungsbetriebsmittels, zur Inbetriebnahme eines solchen Betriebsmittels nach Wartung und Wiederinbetriebnahme oder als Erstinbetriebnahme. Die Erfindung betrifft weiterhin eine Schaltungsanordnung, umfassend wenigstens ein elektrisches Hochspannungsbetriebsmittel mit einer Isoliergasfüllung.

Als Hochspannungsbetriebsmittel kommen beispielsweise elektrische Leistungsschalter und Messwandler in Betracht. Messwandler dienen der Transformation von Wechselspannungen und Wechselströmen auf einheitliche Werte, die mit Messinstrumenten erfassbar sind. Ein Messwandler erlaubt die galvanische Trennung zwischen Messobjekt und Messinstrument.

Leistungsschalter dienen dazu, Nennstrom dauernd und Überströme sowie Kurzschlussströme kurzfristig zu führen. Leistungsschalter dienen in der Regel zum Unterbrechen hoher Wechselströme.

Solche elektrische Betriebsmittel sind häufig mit einem Isolier- und Löschgas gefüllt. Als Löschgas kommt beispielsweise SF₆ (Schwefelhexafluorid) in Betracht. Beispielsweise eine Kontakttrennung in einem Leistungsschalter führt zunächst zu einem Lichtbogen zwischen den Kontakten, die beispielsweise in einem mit Isoliergas gefüllten Schaltgerätepol angeordnet sind. In den Schaltgerätepolen ist das Isoliergas unter einem vorgegebenen Mindestdruck eingeschlossen und bewirkt ein Erlöschen eines entstehenden Lichtbogens.

Sowohl die Schaltgerätepole von Leistungsschaltern als auch andere isoliergasgefüllte Gehäuse von elektrischen Betriebsmitteln sind als Druckkörper ausgebildet, die bestimmte Dichtigkeits- und Festigkeitsanforderungen erfüllen müssen, um den durch die Druckbeaufschlagung und/oder durch Schaltvorgänge entstehenden Kräften sicher standzuhalten. Diese Druckkörper sind häufig Hohlkörper aus Porzellan und Stahl, welche beispielsweise ständig mit einem inneren Überdruck von 8 bar beaufschlagt sind. Bei Schaltvorgängen in einem Leistungsschalter können beispielsweise Druckspitzen bis zu 15 bar über Atmosphärendruck auftreten. Der Festigkeit des Materials kommt dabei eine entscheidende Bedeutung zu. Bei einer Wiederinbetriebnahme eines gewarteten Leistungsschalters und bei einer Erstinbetriebnahme besteht die Gefahr, dass während des Füllvorgangs oder durch die entstehenden Kräfte beim Probeschalten der Schalter birst. Zur Sicherheit des Personals, welches eine Befüllung des elektrischen Betriebsmittel durchführt, ist es erforderlich, dass Hochspannungsbetriebsmittel aus sicherer Entfernung zu befüllen.

Beispielsweise aus der WO 2010/086024 A1 sind eine Messeinrichtung zum Bestimmen der Füllmenge eines SF₆-Gases in einer Isolierkammer oder einer Schaltanlage und ein entsprechendes Verfahren bekannt, wobei das Verfahren eine dauerhafte Überwachung der Füllmenge des Isoliergases des Betriebsmittels umfasst. Dazu ist an dem Betriebsmittel eine Messeinrichtung vorgesehen, die in einer Isolierkammer des Betriebsmittels einen Druckaufnehmer und ein Temperaturmesselement aufweist. Die Messeinrichtung umfasst weiterhin eine Verarbeitungsvorrichtung zur Bestimmung der Füllmenge des Gases aus dem von dem Druckaufnehmer gemessenen Druckmesswert und dem von dem Temperaturmesselement gemessenen zugehörigen Temperaturmesswert. Das Temperaturelement und der Druckaufnehmer geben ihre Messsignale an die Verarbeitungsvorrichtung ab, die diese Signale verarbeitet und ein der Füllmenge entsprechendes Signal ausgibt. Dieses Signal kann per Datenfernübertragung an eine entfernt angeordnete Auswerteeinrichtung übertragen werden.

Eine Vorrichtung zur Drucküberwachung an einem Schaltgerätepol eines elektrischen Schaltgeräts, der mit einem Isoliergas befüllt ist, ist aus der DE 10 2007 016 720 A1 bekannt.

Eine weitere Einheit zur Überwachung und/oder Signalisierung/Visualisierung von Betriebsgrößen einer gasisolierten Schaltanlage ist beispielsweise aus der DE 10 2008 063 682 A1 bekannt, wobei die dort beschriebene Überwachungseinheit mit wenigstens einer Messzelle zur Erfassung der Dichte und des Drucks eines im Gasraum der gasisolierten Schaltanlage befindlichen Schutzgases und mit einer Verarbeitungseinheit versehen ist, welche die von der Messzelle erfassten Größen verarbeitet.

Ein elektrischer Leistungsschalter ist beispielsweise aus der DE 10 2010 013 877 A1 bekannt.

Die bekannten Einrichtungen zur Drucküberwachung bei schutzgasisolierten elektrischen Betriebsmitteln dienen in erster Linie dazu, einen Druckverlust zu detektieren, um ggf. Wartungen an dem Betriebsmittel vornehmen zu können.

Aus der WO 97/28589 ist eine gekapselte Schaltanlage für Hoch- und Mittelspannungen bekannt, die mehrere im Innenraum der Kapselung befindliche Sonsoren und eine zentrale Überwachungseinrichtung zum Informationsaustausch mit O-berflächenwellensensoren umfasst, wobei ein Antennenelement der Überwachungseinrichtung an der Kapselung angeordnet und auf den Innenraum gerichtet ist. Die Sensoren sind selektiv abfragbar.

Aus der DE 10 2005 047 740 A1 ist eine Überwachung des aktuellen technischen Ist-Zustandes eines SF6 gefüllten Leistungsschalters bekannt. Dieser umfasst ein Energieverteilungsgerät und eine externe Überwachungsvorrichtung mit Telemetriebaugruppen, die eine permanente Überwachung erlauben. Darüber hinaus ist ein Aktuator zum Ändern des Betriebszustandes des Energieverteilungsgeräts vorgesehen. Dadurch ist es möglich, eine gegebenenfalls nach der Überprüfung des technischen Zustands des Energieverteilungsgeräts durch die externe Vorrichtung notwendige Ab- oder Umschaltung des Energieverteilungsgeräts automatisch und direkt durchzuführen.

Der bekannte Stand der Technik trägt nicht dem Problem der Erstinbetriebnahme oder Wiederinbetriebnahme eines Leistungsschalters ggf. auch nach sicherer Befüllung Rechnung.

Beispielsweise bei einer Erst- oder Wiederinbetriebnahme von Leistungsschaltern ist es erforderlich, diese nach Befüllung mit Druckgas probezuschalten. Das Porzellan des Druckkörpers kann beispielsweise Transportschäden erlitten haben, die bei einer erstmaligen Befüllung mit Isoliergas/Löschgas noch nicht zum Bruch des Porzellankörpers führen, wobei jedoch dann immer noch die Möglichkeit besteht, dass Spannungsspitzen/Kraftspitzen bei Inbetriebnahme des Betriebsmittels zum Bersten des Porzellans oder eines Druckkörpers aus Stahl führen können. Für eine Befüllung und Funktionsprüfung des Betriebsmittels ist es für das Bedienpersonal in der Regel unerlässlich, sich in unmittelbare räumliche Nähe zu dem Betriebsmittel zu begeben.

Der Erfindung liegt daher die Aufgabe zugrunde, ein Verfahren zur Prüfung eines gasisolierten elektrischen Hochspannungsbetriebsmittels bereitzustellen, welches sich insbesondere für die Erstinbetriebnahme oder Wiederinbetriebnahme des Betriebsmittels nach Wartung eignet und welches der zuvor geschilderten Problematik in besonderem Maße Rechnung trägt.

Die Erfindung liegt weiterhin die Aufgabe zugrunde, eine entsprechende Schaltungsanordnung bereitzustellen.

Die der Erfindung zugrundeliegende Aufgabe wird gelöst durch die Merkmale der unabhängigen Patentansprüche. Vorteilhafte Ausgestaltungen des erfindungsgemäßen Verfahrens sowie der erfindugsgemäßen Schaltungsnordnung ergeben sich aus den Unteransprüchen.

Ein Verfahren zur Prüfung eines gasisolierten elektrischen Hochspannungsbetriebsmittels gemäß der Erfindung umfasst wenigstens eine Gasbefüllung oder Gasentnahme mittels einer Befüll- oder Entnahmeeinrichtung, die Überwachung des Befüll- oder Entnahmevorgangs durch Überwachung einer oder mehrerer Messgrößer von Zuständen und/oder Zustandsänderungen der Befülleinrichtung, und/oder der Entnahmeinrichtung und/oder Zustandsänderungen der Befülleinrichtung, und/oder der Entnahmeinrichtung und/oder des Betriebsmittels und/oder einer Gasbevorratungseinrichtung, ausgewählt aus den Messgroßen Masse, Temperatur, Druck und Durchflussmenge oder Volumenstrom sowie die Außerbetriebnahme oder Inbetriebnahme des Betriebsmittels zwecks Überprüfung desselben mittels wenigstens einer Steuereinrichtung und wenigstens einer galvanisch von der Steureinrichtung getrennten Bedieneinrichtung, wobei das Verfahren eine Überwachung und Visualisierung des Betriebszustands oder Schaltzustands des Betriebsmittes an der Bedieneinrichtung umfasst.

Das Verfahren gemäß der Erfindung ermöglicht somit sowohl eine ferngesteuerte Durchführung und Überwachung des Befüll- oder Entnahmevorgangs des Betribsmittels mit Löchgas oder Isoliergas, sondern auch eine ferngesteuerte Inbetriebnahme oder Probeschaltung des Betriebsmittels, wobei eine vollständige galvanische Trennung einer Bedieneinrichtung von einer Steuereinrichtung oder einer songennanten Automatisierungseinrichtung vorgesehen ist. Unter einer Steuereinrichtung oder Automatisierungseinrichtung im Sinne der Erfindung kann beispeilsweise eine speicherprogrammierbare Steuerung zur Ausgabe von Schaltbefehlen sowie zur Steuerung von Ventilen und/oder Armaturen vorgesehen sein.

Durch das erfindungsgemäße Verfahren können beispielsweise ein Befüllvorpang und nachfolgende Probeschaltungen aus einer sicheren Position des Bedienpersonals durchgeführt werden. Dadurch, dass zwischen der Bedieneinrichtung und einer Steuereinrichtung/Automatisierungseinrichtung keine galvanische Koppelung besteht, kann in Hochspannungsschaltanlagen weitestgehend auf die Verlegung von Rohren und/oder Leitungen zwecks Fernbefüllung und Fernschaltung verzichtet werden.

Bei einer zweckmäßigen Variante des Verfahrens gemäß der Erfindung ist vorgesehen, dass die Betätigung der Steuereinrichtung über die Bedieneinrichtung kabellos ferngesteuert erfolgt, d. h. über eine Funkstrecke, die beispielsweise über Bluetooth, WLAN, IWLAN oder über ein GSM-Netz (GPRS oder UMTS) aufgebaut werden kann.

Zweckmäßigerweise erfolgt eine Einleitung und/oder die Beendigung eines Befüll- oder Entnahmevorgangs ferngesteuert über die Steuereinrichtung. Die Steuereinrichtung kann so programmiert sein, dass ein Befüllvorgang des Betriebsmittels dann beendet wird, wenn beispielsweise der Gasdruck zwischen einer Gasbevorratungseinrichtung und dem Betriebsmittel, beispielsweise der Isoliergaskammer eines Schaltgerätepols, ausgeglichen ist. Alternativ kann der Befüllvorgang dann beendet werden, wenn beispielsweise in einer Zuführleitung an das elektrische Betriebsmittel ein gewisser Volumenstrom unterschritten wurde oder ein vorbestimmtes Volumen bereits durchgesetzt wurde.

Vorzugsweise umfasst das Verfahren gemäß der Erfindung eine Plausibilitätskontrolle des Befüll- und/oder Entnahmevorgangs durch Vergleich mehrerer Messgrößen von Zuständen oder Zustandsänderungen der Befülleinrichtung und/oder der Entnahmeeinrichtung und/oder des Betriebsmittels und/oder der Gasbevorratungseinrichtung. Hierdurch kann sichergestellt werden, ob die Befüllung erfolgreich war und kein Leck in der Zuführleitung und/oder dem Betriebsmittel und/oder der Entnahmeeinrichtung vorhanden ist. Dies kann beispielsweise durch Druck- und gegebenenfalls Temperaturmessung, gegebenenfalls auch an verschiedenen Stellen, Dichtemessung, Volumenstrommessung sowie Wiegen zur Bestimmung der entnommenen Gasmenge erfolgen.

Zweckmäßigerweise erfolgt bei Ausführung eines Steuervorgangs durch die Steuereinrichtung eine Rückkoppelung an die Bedieneinrichtung in dem Sinne, dass die Bedieneinrichtung ein Signal als Bestätigung eines durchgeführten Schaltvorgangs oder eines bestimmten Schalterzustandes erhält. Hierzu kann beispielsweise über eine entsprechende Belegung der Anschlüsse an dem Betriebsmittel eine Rückmeldung des Betriebszustandes des Betriebsmittels abgegriffen werden. Beispielsweise bei einem Leistungsschalter ist es sinnvoll, die Schalterstellung zu erfassen und an die Steuereinrichtung weiterzugeben bzw. an die Bedieneinrichtung rückzukoppeln.

Bei einer zweckmäßigen Variante des Verfahrens gemäß der Erfindung ist vorgesehen, dass der Entnahme- oder Befüllvorgang mittels einer Volumenstrommessung zwischen einer Gasbevorratungseinrichtung und dem Betriebsmittel überwacht wird und in Abhängigkeit der ermittelten Durchflussmenge beendet wird. Alternativ kann der Befüllvorgang über Druck- und Temperatursensoren an dem Betriebsmittel überwacht werden. Ein Füllmengensignal kann bekanntermaßen bei bekannter Dichte des Isoliergases aufgrund eines gemessenen Gasdrucksignals und einer gemessenen Gastemperatur errechnet werden.

Zusätzlich kann eine Überwachung des Befüllvorgangs über eine Wägeeinrichtung an der Gasbevorratungseinrichtung erfolgen. Beispielsweise kann eine Gasbevorratungseinrichtung in Form von einer oder mehreren Gasflaschen auf einer Wägeeinrichtung angeordnet sein. Als Waage bzw. Wägeeinrichtung kommen beispielsweise plattenförmige Wägeteller in Betracht, die mittels Dehnmessstreifen funktionieren, die in bekannter Art und Weise über eine Wheatstonesche Messbrücke abgeglichen sind.

Das Verfahren gemäß der Erfindung zeichnet sich weiterhin durch eine vorzugsweise mehrmalige ferngesteuerte Betätigung des Betriebsmittels mit einer Rückkoppelung des Schaltzustandes oder Betriebszustandes nach Beendigung des Füllvorgangs aus. Insbesondere hierdurch ist eine sichere Inbetriebnahme oder Wiederinbetriebnahme des Betriebsmittels gewährleistet.

Eine Schaltungsanordnung gemäß der Erfindung umfasst wenigstens ein elektrisches Hochspannungsbetriebsmittel mit einer Isoliergasfüllung, wenigstens eine Befüll- und Entnahmeeinrichtung für die Isoliergasfüllung, wenigstens eine Messeinrichtung zur Überwachung einer oder mehrerer Messgrößen von Zuständen oder Zustandsänderungen einer Gasbevorratungseinrichtung und/oder der Befüll- und Entnahmeeinrichtung und/oder des Betriebsmittels, wenigstens eine Steuereinrichtung, die mit der Befüll- und Entnahmeeinrichtung und mit einer Betätigungseinrichtung für das Betriebsmittel gekoppelt ist sowie eine galvanisch von der Steuereinrichtung getrennte Bedienungseinrichtung, über die die Steuereinrichtung betätigbar ist und die wenigstens eine Rückkoppelung der ausgeführten Steuerbefehle sowie des Schaltzustandes und/oder Betriebszustandes des Betriebsmittels ausgibt.

Eine Befüll- und Entnahmeeinrichtung für die Isoliergasfüllung kann im Sinne der Erfindung beispielsweise eine Armatur mit einem oder mehreren Magnetventilen sein, die in einer Verbindungsleitung zwischen einer Gasbevorratungseinrichtung und dem Betriebsmittel angeordnet ist.

Eine Variante der Schaltungsanordnung gemäß der Erfindung zeichnet sich durch wenigstens eine über die Steuereinrichtung schaltbare Ventilanordnung aus, die zwischen dem Betriebsmittel und der Gasbevorratungseinrichtung angeordnet ist. Wie vorstehend bereits erwähnt, kann eine solche Ventilanordnung ein oder mehrere elektrisch betätigbare Magnetventile umfassen.

Bei einer vorteilhaften Ausgestaltung der Schaltungsanordnung gemäß der Erfindung ist wenigstens eine Durchflussmesseinrichtung zwischen der Gasbevorratungseinrichtung und dem Betriebsmittel vorgesehen. Die Durchflussmesseinrichtung kann beispielsweise einen Ultraschalldurchflussmesser oder einen Massedurchflussmesser nach dem Coriolisprinzip umfassen. Im einfachsten Fall kann eine Durchflussmessung über die Drehzahl eines im Gasstrom angeordneten Flügelrades erfolgen.

Als Isoliergas im Sinne der Erfindung kommt beispielsweise SF₆ (Schwefelhexafluorid) in Betracht. Möglich ist allerdings auch die Verwendung anderer Inertgase, wie beispielsweise die Verwendung von Stickstoff.

Eine zweckmäßige Variante der Schaltungsanordnung gemäß der Erfindung zeichnet sich durch wenigstens eine Wägeeinrichtung an der Gasbevorratungseinrichtung aus.

Bei einer weiteren Variante der Schaltungsanordnung gemäß der Erfindung sind alternativ oder zusätzlich wenigstens ein Temperatur- und/oder ein Drucksensor an dem Betriebsmittel vorgesehen.

Die Schaltungsanordnung zeichnet sich weiterhin durch eine drahtlos mit der Steuereinrichtung gekoppelte Bedieneinrichtung aus. Sowohl die Steuereinrichtung als auch die Bedieneinrichtung können mit einer Netzstrom-unabhängigen Spannungsversorgung versehen sein, bevorzugt wird jedoch die Steuereinrichtung mit Notstrom versorgt.

Bei einer bevorzugten Variante der Schaltungsanordnung gemäß der Erfindung ist als elektrisches Betriebsmittel ein SF₆-gefüllter Hochspannungs-Leistungsschalter vorgesehen, der einen SF₆-beaufschlagten Schaltgerätepol umfasst, dessen Druckkörper bzw. Schaltkammergehäuse aus Keramik besteht.

Eine grob schematische Darstellung einer Schaltungsanordnung gemäß der Erfindung ist in der beigefügten Zeichnung dargestellt.

Mit 1 ist ein 3-poliger SF₆-Hochspannungs-Leistungsschalter bezeichnet, der ein Schaltergestell 2 mit drei auf Stützisolatoren 3 angeordneten Schaltkammerpolen 4, ein darunter angeordnetes Schaltgehäuse 5 sowie einen Gasanschluss 6 und einen Steuereingang 7 umfasst. Der Gasanschluss 6 des Leistungsschalters 1 ist über eine Zufuhrleitung 8 an eine Gasflasche 9 als Gasbevorratungseinrichtung angeschlossen. In der Zufuhrleitung 8 ist eine Armatur mit einem Magnetventil 10 angeordnet, welches über eine im Folgenden als Automatisierungseinheit 11 bezeichnete Steuereinrichtung angeschlossen ist. Die Gasflasche 9 ist auf einer Wägeeinheit 12 angeordnet, die über eine Wägesignalleitung 12a an die Automatisierungseinheit 11 angeschlossen ist. Die Automatisierungseinheit 11 ist weiterhin über die Steuerleitungen 7a, b, c, d, e an einen Steuereingang 7 des Schaltgehäuses 5 des Leistungsschalters 1 angeschlossen. Über eine nur andeutungsweise dargestellte Funkstrecke 13 ist die Automatisierungseinheit 11 mit einer Bedieneinrichtung verbunden, wobei die Funkstrecke 13 eine vollständige galvanische Trennung zwischen Funkstrecke 13 und Bedieneinrichtung 14 gewährleistet.

Die Einleitung eines Befüllvorgangs erfolgt beispielsweise durch ferngesteuerte Betätigung des Magnetventils 10 über die Bedieneinrichtung 14. Dazu wird das Magnetventil 10 geöffnet, sodass der Weg aus der Gasflasche 9 in den Leistungsschalter 1 freigegeben ist. Während des gesamten Befüllvorgangs steht die Gasflasche auf der Wägeeinrichtung 12. Das Magnetventil kann beispielsweise über ein 24V-Relais von der Automatisierungseinheit 11 angesteuert werden. Über eine nicht dargestellte Durchflussmesseinrichtung kann die von der Gasflasche 9 in den Leistungsschalter 1 übertragene Gasmenge ermittelt werden. Eine solche Durchflussmengenerfassung wäre in der Regel ausreichend, um die Abfüllung von SF₆ zu bestimmen. Die Wägeeinrichtung 12 als auch ein zusätzlicher Temperatursensor 15 als auch ein zusätzlicher Drucksensor 16 dienen lediglich der Kontrolle und sind insoweit redundant. Mittels Temperatur und Druck kann die Füllmenge über die Gasgleichung rechnerisch ermittelt werden, über die Wägesignalleitung 12a kann ebenfalls ermittelt werden, welche Restmenge in der Gasflasche 9 noch enthalten ist.

Wenn der im Leistungsschalter 1 vorbestimmte Gasdruck erreicht ist oder wenn der Gasdruck im Leistungsschalter 1 gleich dem Gasdruck in der Gasflasche 9 ist oder wenn kein Durchfluss mehr stattfindet, kann der Befüllvorgang beendet sein und über die Automatisierungseinheit 11 vollständig beendet werden, indem das Magnetventil 10 schaltend angesteuert wird.

Sodann kann über die Bedieneinrichtung 14 eine Betätigung des Leistungsschalters 1 erfolgen. Über einen Abgriff der betreffenden Kontaktklemmen des Leistungsschalters kann an der Automatisierungseinheit 11 die Schalterstellung des Leistungsschalters zuverlässig ermittelt werden und eine Bedieneinrichtung 14 visualisiert werden.

### Bezugszeichenliste

- 1: Hochspannungs-Leistungsschalter
- 2: Schaltgestell
- 3: Stützisolatoren
- 4: Schaltkammerpole
- 5: Schaltgehäuse
- 6: Gasanschluss
- 7: Steuereingang
- 7a, b, c, d, e: Steuerleitungen
- 8: Zufuhrleitung
- 9: Gasflasche
- 10: Magnetventil
- 10a: Steuerleitung
- 11: Automatisierungseinheit
- 12: Wägeeinrichtung
- 12a: Wägesignalleitung
- 13: Funkstrecke
- 14: Bedieneinrichtung
- 15: Temperatursensor
- 16: Drucksensor

## Patentansprüche

1. Verfahren zur Prüfung eines gasisolierten elektrischen Hochspannungsbetriebsmittels zur Inbetriebnahme eines solchen Betriebsmittels nach Wartung und Wiederinbetriebnahme oder als Erstinbetriebnahme umfassend wenigstens eine Gasbefüllung oder eine Gasentnahme mittels einer Befüll- und Entnahmeeinrichtung, die Überwachung des Befüll- oder Entnahmevorgangs durch Überwachung einer oder mehrerer Messgrößen von Zuständen oder Zustandsänderungen der Befülleinrichtung, und/oder der Entnahmeeinrichtung und/oder des Betriebsmittels und/oder einer Gasbevorratungseinrichtung, ausgewählt aus den Messgrößen Masse, Temperatur, Druck und Volumenstrom sowie die Außerbetriebnahme oder Inbetriebnahme des Betriebsmittels zwecks Funktionsprüfung des Betriebsmittels mittels wenigstens einer Steuereinrichtung und wenigstens einer galvanisch von der Steuereinrichtung getrennten Bedieneinrichtung, wobei das Verfahren eine Überwachung und Visualisierung des Betriebszustandes oder Schaltzustandes des Betriebsmittels an der Bedieneinrichtung umfasst, **dadurch gekennzeichnet, dass** eine Einleitung und/oder Beendung eines Befüll- oder Entnahmevorgangs ferngesteuert über die Steuereinrichtung erfolgt.

2. Verfahren nach Anspruch 1, **dadurch gekennzeichnet, dass** die Betätigung der Steuereinrichtung über die Bedieneinrichtung kabellos ferngesteuert erfolgt.

3. Verfahren nach einem der Ansprüche 1 oder 2, **dadurch gekennzeichnet, dass** eine Plausibilitätskontrolle des Befüll- und/oder Entnahmevorgangs durch Vergleich mehrerer Messgrößen von Zuständen oder Zustandsänderungen der Befülleinrichtung und/oder der Entnahmeeinrichtung und/oder des Betriebsmittels und/oder der Gasbevorratungseinrichtung erfolgt.

4. Verfahren nach einem der Ansprüche 1 bis 3, **dadurch gekennzeichnet, dass** die Ausführung eines Steuervorgangs oder Schaltvorgangs durch die Steuereinrichtung an die Bedieneinrichtung rückgekoppelt wird.

5. Verfahren nach einem der Ansprüche 1 bis 4, **dadurch gekennzeichnet, dass** der Entnahme- oder Befüllvorgang mittels einer Volumenstrommessung zwischen einer Gasbevorratungseinrichtung und dem Betriebsmittel überwacht wird und in Abhängigkeit der ermittelten Durchflussmenge beendet wird.

6. Verfahren nach einem der Ansprüche 1 bis 5, **dadurch gekennzeichnet, dass** nach Beendigung des Füllvorgangs eine vorzugsweise mehrmalige ferngesteuerte Betätigung des Betriebsmittels mit einer Rückkoppelung des Schaltzustandes erfolgt.

7. Schaltungsanordnung umfassend wenigstens ein elektrisches Hochspannungsbetriebsmittel mit einer Isoliergasfüllung, wenigstens eine Befüll- und Entnahmeeinrichtung für die Isoliergasfüllung, wenigstens eine Messeinrichtung zur Überwachung eines oder mehrerer Messgrößen von Zuständen oder Zustandsänderungen einer Gasbevorratungseinrichtung und/oder der Befüll- und Entnahmeeinrichtung und/oder des Betriebsmittels, wenigstens eine Steuereinrichtung, die mit der Befüll- und Entnahmeeinrichtung und mit einer Betätigungseinrichtung für das Betriebsmittel gekoppelt ist sowie eine galvanisch von der Steuereinrichtung getrennte Bedienungseinrichtung, über die die Steuereinrichtung betätigbar ist und die wenigstens eine Rückkoppelung der ausgeführten Steuerbefehle sowie des Schaltzustandes und/oder Betriebszustandes des Betriebsmittels empfängt und/oder ausgibt, **dadurch gekennzeichnet, dass** eine Einleitung und/oder Beendung eines Befüll- oder Entnahmevorganges über die Steuereinrichtung fernsteuerbar erfolgt.

8. Schaltungsanordnung nach Anspruch 7, **gekennzeichnet durch** wenigstens eine über die Steuereinrichtung schaltbare Ventilanordnung, die zwischen dem Betriebsmittel und der Gasbevorratungseinrichtung angeordnet ist.

9. Schaltungsanordnung nach einem der Ansprüche 7 oder 8, **gekennzeichnet durch** wenigstens eine Durchflussmesseinrichtung zwischen der Gasbevorratungseinrichtung und dem Betriebsmittel.

10. Schaltungsanordnung nach einem der Ansprüche7 bis 9, **gekennzeichnet durch** wenigstens eine Wägeeinrichtung (12) an der Gasbevorratungseinrichtung.

11. Schaltungsanordnung nach einem der Ansprüche 7 bis 10, **gekennzeichnet durch** wenigstens einen Temperatur- und/oder Drucksensor (14, 15) an dem Betriebsmittel.

12. Schaltungsanordnung nach einem der Ansprüche 7 bis 11, **gekennzeichnet durch** eine drahtlos mit der Steuereinrichtung gekoppelte Bedieneinrichtung (14).

13. Schaltungsanordnung nach einem der Ansprüche 7 bis 11, **dadurch gekennzeichnet, dass** die Steuereinrichtung und/oder die Bedieneinrichtung (14) eine netzstromunabhängige Spannungsversorgung aufweisen.

14. Schaltungsanordnung nach einem der Ansprüche 7 bis 13 mit einem SF6-gefüllten Hochspannungs-Leistungsschalter (1) als elektrisches Betriebsmittel.

## Claims

1. Method for testing a piece of gas-insulated electrical high-voltage equipment for putting such a piece of equipment into operation after maintenance and for putting back into operation or putting into operation for the first time, comprising at least one gas filling operation or a gas extraction operation by means of a filling and extraction device, the monitoring of the filling process or extraction process is carried out by monitoring one or more measurement variables of states or changes in states of the filling device, and/or the extraction device and/or the piece of equipment and/or a gas supply device, selected from the measurement variables mass, temperature, pressure and volume flow as well as taking the piece of equipment out of operation or putting it into operation for the purpose of functional checking of the piece of equipment by means of at least one control device and at least one operator control device which is electrically isolated from the control device, wherein the method comprises monitoring and displaying the operating state or switched state of the piece of equipment on the operator control device, **characterized in that** a filling process or extraction process is initiated and/or ended under remote control by means of the control device.

2. Method according to Claim 1, **characterized in that** the control device is activated under remote control in a cableless fashion by means of the operator control device.

3. Method according to one of Claims 1 or 2, **characterized in that** plausibility checking of the filling process and/or extraction process is carried out by comparing a plurality of measurement variables of states or changes in state of the filling device and/or of the extraction device and/or of the piece of equipment and/or of the gas supply device.

4. Method according to one of Claims 1 to 3, **characterized in that** the execution of a control process or switching process is fed back to the operator control device by the control device.

5. Method according to one of Claims 1 to 4, **characterized in that** the extraction process or filling process is monitored by means of a volume flow measurement between a gas supply device and the piece of equipment and is ended as a function of the determined throughflow rate.

6. Method according to one of Claims 1 to 5, **characterized in that** after the ending of the filling process the piece of equipment is preferably activated repeatedly under remote control with feedback of the switched state.

7. Circuit arrangement comprising at least one piece of electrical high-voltage equipment with filling of insulating gas, at least one filling and extraction device for the filling of insulating gas, at least one measuring device for monitoring one or more measurement variables of states or changes in state of the gas supply device and/or of the filling and extraction device and/or of the piece of equipment, at least one control device which is coupled to the filling and extraction device and with an activation device for the piece of equipment, as well as an operator control device which is electrically isolated from the control device and by means of which the control device can be activated and which receives and/or outputs at least one feedback of the executed control commands as well as of the switched state and/or operating state of the piece of equipment, **characterized in that** the filling process or extraction process is initiated and/or ended under remote control by means of the control device.

8. Circuit arrangement according to Claim 7 **characterized by** at least one valve arrangement which can be switched by means of the control device and which is arranged between the piece of equipment and the gas supply device.

9. Circuit arrangement according to one of Claims 7 or 8, **characterized by** at least one throughflow measuring device between the gas supply device and the piece of equipment.

10. Circuit arrangement according to one of Claims 7 to 9, **characterized by** at least one weighing device (12) on the gas supply device.

11. Circuit arrangement according to one of Claims 7 to 10, **characterized by** at least one temperature sensor and/or pressure sensor (14, 15) on the piece of equipment.

12. Circuit arrangement according to one of Claims 7 to 11, **characterized by** an operator control device (14) which is coupled in a wireless fashion to the control device.

13. Circuit arrangement according to one of Claims 7 to 11, **characterized in that** the control device and/or the operator control device (14) have a power supply which is independent of a power grid.

14. Circuit arrangement according to one of Claims 7 to 13 having an SF6-filled high-voltage circuit breaker (1) as a piece of electrical equipment.

## Revendications

1. Procédé de contrôle d'une ressource à haute tension électrique à isolement gazeux en vue de la mise en service d'une telle ressource après un entretien et une remise en service ou en tant que première mise en service, comprenant au moins un remplissage avec du gaz ou un prélèvement de gaz au moyen d'un dispositif de remplissage et de prélèvement, la surveillance de l'opération de remplissage ou de prélèvement par la surveillance d'une ou plusieurs grandeurs mesurées d'états ou de changements d'état du dispositif de remplissage et/ou du dispositif de prélèvement et/ou de la ressource et/ou d'un dispositif de stockage de gaz, choisies parmi les grandeurs mesurées masse, température, pression et débit volumique ainsi que la mise hors service ou la mise en service de la ressource en vue du contrôle du fonctionnement de la ressource au moyen d'au moins un dispositif de commande et d'au moins un dispositif de conduite isolé galvaniquement du dispositif de commande, le procédé comprenant une surveillance et une visualisation de l'état opérationnel ou de l'état de commutation de la ressource au niveau du dispositif de conduite, **caractérisé en ce qu'**une initiation et/ou une terminaison d'une opération de remplissage ou de prélèvement est effectuée commandée à distance par le biais du dispositif de commande.

2. Procédé selon la revendication 1, **caractérisé en ce que** l'actionnement du dispositif de commande est effectué commandé à distance sans fil par le biais du dispositif de conduite.

3. Procédé selon l'une des revendications 1 ou 2, **caractérisé en ce qu'**un contrôle de plausibilité de l'opération de remplissage et/ou de prélèvement est effectué en comparant plusieurs grandeurs mesurées d'états ou de changements d'état du dispositif de remplissage et/ou du dispositif de prélèvement et/ou de la ressource et/ou du dispositif de stockage de gaz.

4. Procédé selon l'une des revendications 1 à 3, **caractérisé en ce que** l'exécution d'une opération de commande ou d'une opération de commutation par le dispositif de commande est appliquée par rétroaction au dispositif de conduite.

5. Procédé selon l'une des revendications 1 à 4, **caractérisé en ce que** l'opération de prélèvement ou de remplissage est surveillée au moyen d'une mesure du débit volumique entre un dispositif de stockage de gaz et la ressource et terminée en fonction du débit mesuré.

6. Procédé selon l'une des revendications 1 à 5, **caractérisé en ce qu'**après la fin de l'opération de remplissage a lieu un actionnement de la ressource, de préférence commandé à distance à plusieurs reprises, au moyen d'une rétroaction de l'état de commutation.

7. Arrangement de commutation comprenant au moins une ressource à haute tension électrique remplie d'une charge de gaz, au moyen d'un dispositif de remplissage et de prélèvement pour la charge de gaz, au moins un dispositif de mesure destiné à surveiller une ou plusieurs grandeurs mesurées d'états ou de changements d'état d'un dispositif de stockage de gaz et/ou du dispositif de remplissage et de prélèvement et/ou de la ressource, au moins un dispositif de commande qui est connecté avec le dispositif de remplissage et de prélèvement et avec un dispositif d'actionnement pour la ressource ainsi qu'un dispositif de conduite isolé galvaniquement du dispositif de commande, par le biais duquel peut être actionné le dispositif de commande et qui reçoit et/ou délivre en sortie au moins une rétroaction des instructions de commande exécutées ainsi que de l'état de commutation et/ou de l'état opérationnel de la ressource, **caractérisé en ce qu'**une initiation et/ou une terminaison d'une opération de remplissage ou de prélèvement est effectuée commandée à distance par le biais du dispositif de commande.

8. Arrangement de commande selon la revendication 7, **caractérisé par** au moins un arrangement de valve pouvant être commuté par le biais du dispositif de commande, lequel est disposé entre la ressource et le dispositif de stockage de gaz.

9. Arrangement de commande selon l'une des revendications 7 ou 8, **caractérisé par** au moins un dispositif de mesure du débit entre le dispositif de stockage de gaz et la ressource.

10. Arrangement de commande selon l'une des revendications 7 à 9, **caractérisé par** au moins un dispositif de pesage (12) au niveau du dispositif de stockage de gaz.

11. Arrangement de commande selon l'une des revendications 7 à 10, **caractérisé par** au moins un capteur de température et/ou de pression (14, 15) au niveau de la ressource.

12. Arrangement de commande selon l'une des revendications 7 à 11, **caractérisé par** un dispositif de conduit (14) connecté sans fil au dispositif de commande.

13. Arrangement de commande selon l'une des revendications 7 à 11, **caractérisé en ce que** le dispositif de commande et/ou le dispositif de conduite (14) possèdent une alimentation électrique indépendante du réseau électrique.

14. Arrangement de commande selon l'une des revendications 7 à 13, comprenant un commutateur de puissance à haute tension (1) rempli de SF6 en tant que ressource électrique.
